# EUROPÄISCHE PATENTSCHRIFT

(11) **EP 3 018 249 B1**
(45) Veröffentlichungstag und Bekanntmachung des Hinweises auf die Patenterteilung: **12.07.2017**
(21) Anmeldenummer: 15189804.6
(22) Anmeldetag: 14.10.2015
(51) Int. Cl.: D06F 39/08, D06F 37/22

(54) **WASSERVORRATSBEHÄLTER FÜR EINE WASCHMASCHINE ODER EIN WASCHTROCKNER**
WATER-STORAGE CONTAINER FOR WASHING MACHINE OR WASH-DRYER
RÉSERVOIR D'EAU POUR LAVE-LINGE OU LAVE-LINGE SÉCHANT

(30) Priorität: 04.11.2014 DE 102014116056
(43) Veröffentlichungstag der Anmeldung: 11.05.2016
(73) Patentinhaber: Miele & Cie. KG, 33332 Gütersloh (DE)
(72) Erfinder: Schuller, Bernd-Christian, 33334 Gütersloh (DE); Finke, Michael, 33161 Hövelhof (DE); Bicker, Rainer, 33415 Verl (DE); Behr, Markus, 33613 Bielefeld (DE)

(56) Entgegenhaltungen:
- EP-A2- 0 421 085
- DE-A1-102008 022 739
- DE-A1-102009 044 709
- DE-B4-102007 028 617

## Beschreibung

Die Erfindung betrifft einen Wasservorratsbehälter für eine Waschmaschine oder ein Waschtrockner, der über eine freie Fließstrecke und einen Zulaufstutzen an ein Wasserversorgungsnetz und über einen Saugstutzen und eine in eine Zuführleitung eingebundene Pumpe an eine Wasser verbrauchende Einrichtung der Waschmaschine oder des Waschtrockners, insbesondere ein hydraulisches Auswuchtsystems angeschlossen ist.

Die EP 0 421 085 A2 beschreibt einen Frischwasser-Vorratsbehälter für eine Waschmaschine. Die DE 10 2008 022 739 A1 beschreibt eine Wassereinlaufeinrichtung einer Geschirrspülmaschine.

Eine aus der DE 10 2009 044 709 A1 bekannte Trommelwaschmaschine umfasst an mindestens einer Stirnwand der in einem schwingbeweglich im Waschmaschinengehäuse angeordneten Laugenbehälter um eine horizontale Drehachse drehbaren Waschtrommel einen aus mehreren Wuchtkammern gebildeten Wuchtring. Bei einer während des Waschmaschinenbetriebs auftretenden Unwucht werden die Wuchtkammern aus einem im Waschmaschinengehäuse angeordneten, aus dem Wasserversorgungsnetz befüllbaren Vorratsbehälter entsprechend der gemessenen Unwucht mit Wasser befüllt und fungieren so als Wuchtgewicht für die erforderliche Auswuchtung der Waschtrommel. Die Zuführung des Wassers aus dem Trinkwassernetz zum Vorratsbehälter erfolgt über eine freie Fließstrecke, um ein Zurücksaugen von Waschlauge in das Trinkwassernetz und eine damit verbundene Kontamination des Trinkwassers zu verhindern. Die Zuführung des Wassers zu den Wuchtringen erfolgt über eine an den Vorratsbehälter angeschlossene Zuführleitung mit einer in diese eingebundener Pumpe, die den erforderlichen Druck und Volumenstrom bereitstellt. Das zum Auswuchten benötigte Wasser wird mithilfe von Einspritzventilen oder der als Ventil fungierenden Pumpe in Kombination mit einer Einspritzdüse, die von einer Steuereinheit angesteuert werden, in die Wuchtkammern gespritzt. Mit einer derartigen hydraulischen Auswuchteinrichtung werden die Geräuschemission sowie Vibrationen im Umfeld des Waschautomaten reduziert. Zudem kann aufgrund der verringerten Laugenbehälterschwingungen ein größeres Nutzvolumen der Waschtrommel realisiert werden. Der zur Bereitstellung des für das Auswuchten benötigten Wassers im Stand der Technik erwähnte Vorratsbehälter ist in der lediglich schematisch dargestellten Ausführungsform nicht störungsfrei und zuverlässig funktionsfähig.

Der Erfindung liegt die Aufgabe zugrunde, einen an das Wasserversorgungsnetz angeschlossenen und in die Waschmaschine integrierten, möglichst groß dimensionierten Wasservorratsbehälter für eine Wasser verbrauchende Einrichtung der Waschmaschine so auszubilden, dass eine Kontamination des Wasserversorgungsnetzes ausgeschlossen und jederzeit eine störungsfreie Bereitstellung einer gewünschten Wassermenge gewährleistet ist. Erfindungsgemäß wird die Aufgabe mit einem gemäß den Merkmalen des Patentanspruchs 1 oder des Patentanspruchs 2 ausgebildeten Wasservorratsbehälter gelöst.

Vorteilhafte Weiterbildungen und zweckmäßige Ausgestaltungen der Erfindung sind Gegenstand der Unteransprüche.

Der Grundgedanke der Erfindung besteht darin, dass der über eine freie Fließstrecke mit einem Wasserversorgungsnetz verbundene Zulaufstutzen des Wasservorratsbehälters in einen zu dessen Decke hin geschlossenen und im Abstand von dessen Boden offenen, zum Abbremsen des zugeführten Wassers ausgebildeten Abbremszylinder mit axialer und durch eine Prallfläche abgebremster Wasserführung oder durch eine tangential-spiralförmiger Wasserführung erzeugter Bremswirkung mündet und der Wasservorratsbehälter im Bereich seiner Decke durch einen Luftsammelraum erweitert ist, an den ein nach außen führender Überlaufkanal zum Abführen von Luft und ein bestimmtes Flüssigkeitsniveau übersteigendem Wasser angeschlossen ist.

Aufgrund der Wasserzufuhr zum Vorratsbehälter über einen oben geschlossenen Abbremszylinder kann das Wasser langsam und gleichmäßig im Vorratsbehälter steigen, und zwar ohne direkten Durchlauf zu dem an den Luftsammelraum angeschlossenen Überlauf, über den die aus dem Wasser abgetrennte und im Luftsammelraum gespeicherte Luft zur Entlüftung des Vorratsbehälters nach außen abgeführt wird. Es wird somit keine Luft zum hydraulischen Auswuchtsystem gefördert. Das mit dem Luftsammelraum zur Verfügung stehende zusätzliche Volumen unterbindet zudem den Saughebereffekt, wenn der Wasserzulauf bei voll gefülltem Wasservorratsbehälter unterbrochen wird. Der Vorratsbehälter kann daher bei hohem Füllstand nicht über den Überlauf leer laufen. Außerdem wird dadurch verhindert, dass beim Stoppen des Wasserzulaufs große Wassermengen in Richtung der freien Fließstrecke zurückfließen, so dass eine Kontamination des Wasserversorgungsnetzes nicht zu befürchten ist. Neben der Wasserbereitstellung für ein hydraulisches Auswuchtsystem kann der Wasservorratsbehälter auch für eine Türschauglasbespülung oder für eine aus der DE 10 2007 028617 B4 bekannten Dampferzeugungsein richtung genutzt werden.

In einer ersten Ausführungsform des Abbremszylinders geht der Zulaufstutzen vom Boden des Wasservorratsbehälters aus und schließt an ein koaxial in dem zur axialen Wasserführung ausgebildeten Abbremszylinder angeordnetes, im Abstand von dessen geschlossener, als Prallfläche fungierender Decke endendes Standrohr an, wobei der vom Luftsammelraum ausgehende Überlaufkanal im Bereich der Decke des Wasservorratsbehälters nach außen geführt ist. Das aus dem Standrohr strömende Wasser prallt gegen die Zylinderdecke, wird dabei abgebremst und fließt über den Abbremszylinder in den Wasservorratsbehälter, in dem es allmählich ansteigt.

In Ausgestaltung der Erfindung ist in dem Abbremszylinder ein von dessen Öffnung ausgehender, in Längsrichtung verlaufender Entlüftungsschlitz ausgebildet. Die Höhe des Entlüftungsschlitzes gibt die Luftmenge vor, die bei Rückströmungen zur freien Fließstrecke geleitet wird.

In einer zweiten Ausführungsform des Abbremszylinders wird das Wasser durch eine tangentiale, spiralförmige Wasserführung im Abbremszylinder abgebremst. Der Zulaufstutzen mündet tangential in das obere Ende des Abbremszylinders und im Abbremszylinder ist eine spiralförmige Leitfläche ausgebildet. In diesem Fall ist der vom Luftsammelraum ausgehende Überlaufkanal im Bereich des Behälterbodens nach außen geführt.

In vorteilhafter Weiterbildung der Erfindung ist an der Innenseite der Behälterdecke eine Mehrzahl von Entlüftungskanälen ausgebildet, die sich in Richtung des Luftsammelraums erstrecken, wobei die Behälterdecke im Bereich der Entlüftungskanäle schräg nach oben zum Luftsammelraum hin verläuft.

In Ausgestaltung der Erfindung sind am Boden des Wasservorratsbehälters vor dem Saugstutzen Prallelemente zum Ableiten von Luft zu den Entlüftungskanälen angeordnet.

Ein Ausführungsbeispiel der Erfindung wird anhand der Zeichnung, in der
Fig. 1 eine Waschtrommel mit einer Auswuchteinrichtung und zugehörigem Einspritzsystem mit einem Wasservorratsbehälter;
Fig. 2 eine erste Ausführungsform eines Wasservorratsbehälters; und
Fig. 3 eine zweite Ausführungsform eines Wasservorratsbehälters zeigt, näher erläutert.

Eine in Fig. 1 vereinfacht dargestellte Auswuchteinrichtung umfasst an den beiden Stirnseiten einer in einem Laugenbehälter einer Waschmaschine (nicht dargestellt) drehbar angeordneten Waschtrommel 1 angeordnete Wuchtringe 2. Die Wuchtringe 2 sind aus einer Mehrzahl von Wuchtkammern (nicht dargestellt) gebildet, in die entsprechend einer gemessenen Unwucht mithilfe von Einspritzventilen 3, die durch eine Steuereinrichtung gesteuert werden, eine bestimmte Wassermenge in einen bestimmten Bereich der Wuchtringe 2 eingebracht wird. Die Einspritzventile 3 als letztes Glied des Einspritzsystems sind über eine Zuführleitung 4, in die eine Pumpe 5 eingebunden ist, an den Saugstutzen 6 (siehe Fig. 2) eines Wasservorratsbehälters 7 angeschlossen. Über einen am Wasservorratsbehälter 7 ausgebildeten Zulaufstutzen 8, 9 (siehe Fig. 2 und 3) und eine mit dem Wasserversorgungsnetz verbundene Zulaufleitung 10, in die eine freie Fließstrecke eingebunden ist, gelangt das zum Auswuchten (oder anderweitig) verwendete Wasser in den Wasservorratsbehälter 7.

Wie Fig. 2 zeigt, ist der am Boden 11 des Wasservorratsbehälters 7 angeschlossene Zulaufstutzen 8 durch ein Standrohr 12, das sich senkrecht in Richtung der Decke 13 des Wasservorratsbehäiter 7 erstreckt, verlängert. Das Standrohr 12 mündet in einen in der Decke 13 des Wasservorratsbehälters 7 ausgeformten Luftsammelraum 14 und ist konzentrisch in einem von der Decke 13 ausgehenden und im Abstand oberhalb des Bodens 11 mündenden Abbremszylinder 15 angeordnet. In dem Abbremszylinder 15 kann ein von unten nach oben verlaufender Längsschlitz (nicht dargestellt) ausgebildet sein, über den zur Maximierung des Wasservolumens Luft entweichen kann. Die Höhe des Längsschlitzes wird durch die Luftmenge vorgegeben, die bei Rückströmungen zur freien Fließstrecke in der Zulaufleitung 10 zum Wasservorratsbehälter 7 geleitet wird. An den Luftsammelraum 14 schließt ein mit dem Laugenbehälter der Waschmaschine (nicht dargestellt) verbundener Überlaufkanal 16 an. In der zum Luftsammelraum 14 hin schräg ansteigenden Decke 13 des Wasservorratsbehälters 7 sind zudem sich in Richtung Luftsammelraum 14 erstreckende Entlüftungskanäle 17 ausgebildet. Am Boden 11 des Wasservorratsbehälters 7 sind vor dem Saugstutzen 6 Prallelemente 18 angeordnet.

Die Funktion des Wasservorratsbehälters wird wie folgt beschrieben: Das über das Standrohr 12 zugeführte Wasser wird an der Stirnfläche (hier der Decke des Wasservorratsbehälters) des Abbremszylinders 15 abgebremst und gelangt allmählich über die Öffnung des Abbremszylinders 15 in den Wasservorratsbehälter 7, in dem der Wasserspiegel langsam steigen kann. Ein Wasserschwappen beim Befüllen wird verhindert und ein direkter Wasserdurchlauf vom Zulaufstutzen 8 zum Überlaufkanal 16 des Wasservorratsbehälters 7 ist nicht möglich. Im Abbremszylinder 15 mitgeführte Luft kann bereits über den Längsschlitz entweichen. Im Wasser verbliebene Luft wird an den Prallelementen 18 abgeschieden. Die abgeschiedene, oberhalb des allmählich steigenden Wasserspiegels vorhandene Luft gelangt entlang der Entlüftungskanäle17 in den Luftsammelraum 14 und kann über den an den Luftsammelraum anschließenden Überlaufkanal 16 entweichen. Der Wasservorratsbehälter wird optimal entlüftet und es gelangt im Wesentlichen kein Luft-Wasser-Gemisch in den Saugstutzen 6. Durch das mit dem Luftsammelraum 14 vorhandene zusätzliche Volumen wird bei der Unterbrechung des Wasserzulaufs bei vollständig gefülltem Wasservorratsbehälter der Saughebereffekt unterbunden und der Wasservorratsbehälter kann bei hohem Füllstand nicht leer laufen. Über den Überlaufkanal 16 kann der Wasservorratsbehälter 7 auch für eine Türschauglasbespülung des Waschautomaten und mithilfe eines im unteren Bereich des Wasservorratsbehälters 7 angebrachten weiteren Ablaufstutzens für den Betrieb einer Dampfeinheit des Waschautomaten genutzt werden. Der Ablaufstutzen für die Dampfeinheit befindet sich unter dem niedrigsten Wasserniveau, so dass kein Dampf in den Wasservorratsbehälter zurückgeführt werden kann.

Bei der in Fig. 3 gezeigten weiteren Ausführungsform befindet sich der Zulaufstutzen 9 im Bereich der Decke 13 des Wasservorratsbehälters 7 und mündet von oben tangential in einen oben geschlossenen, im Abstand oberhalb des Bodens 11 offenen, senkrecht angeordneten Abbremszylinder 19 mit einer spiralförmigen Leitfläche und tangentialer Wasserzufuhr. Durch die tangentiale, spiralförmige Strömung und die Reibung an der Zylinderwand wird der Wasserstrahl abgebremst und das Wasser kann im Wasservorratsbehälter 7 allmählich bis auf die Höhe der Überlauföffnung 21 eines vom Luftsammelraum 14 zunächst senkrecht und dann waagerecht am Boden des Wasservorratsbehälters 7 verlaufenden Überlaufkanals 20 steigen. Die sich im Luftsammelraum 14 sammelnde Luft entweicht über die Überlauföffnung 21 nach außen. Der Luftsammelraum dient auch hier dazu, den Saughebereffekt zu vermeiden. Er verhindert zudem, dass bei einer Unterbrechung des Wasserzulaufs große Wassermengen in Richtung der freien Fließstrecke zurückfließen.

### Bezugszeichenliste

1 Waschtrommel
2 Wuchtringe
3 Einspritzventile
4 Zuführleitung zu 3
5 Pumpe
6 Saugstutzen
7 Wasservorratsbehälter
8 Zulaufstutzen, oben
9 Zulaufstutzen, unten
10 Zulaufleitung zu 7
11 Boden von 7
12 Standrohr
13 Decke von 7
14 Luftsammelraum
15 Abbremszylinder, axialer Zulauf
16 Überlaufkanal, Ablauf oben
17 Entlüftungskanäle
18 Prallelemente
19 Abbremszylinder, tangentialer Zulauf
20 Überlaufkanal, Ablauf unten
21 Öffnung von 20

## Patentansprüche

1. Wasservorratsbehälter für eine Waschmaschine oder Waschtrockner umfassend einen am Wasservorratsbehälter ausgebildeten Zulaufstutzen (8, 9) und einen Saugstutzen (6), wobei der Zulaufstutzen (8, 9) über eine Zulaufleitung (10), in die eine freie Fließstrecke eingebunden ist, an ein Wasserversorgungsnetz und der Saugstutzen (6) über eine Zuführleitung (4), in die eine Pumpe (5) eingebunden ist, an eine Wasser verbrauchende Einrichtung der Waschmaschine oder des Waschtrockners, insbesondere ein hydraulisches Auswuchtsystems (2, 3), angeschlossen werden können, **dadurch gekennzeichnet,**
**dass** der Zulaufstutzen (8, 9) in einen zur Decke (13) des Wasservorratsbehälters (7) hin geschlossenen und im Abstand von dessen Boden (11) offenen, im Wesentlichen senkrecht angeordneten, zum Abbremsen des zugeführten Wassers vorgesehenen Abbremszylinder (15 oder 19) mit axialer Wasserführung mündet und der Wasservorratsbehälter (7) im Bereich seiner Decke (13) durch einen Luftsammelraum (14) erweitert ist, an den ein nach außen führender Überlaufkanal (16, 20) zum Abführen von Luft und ein bestimmtes Flüssigkeitsniveau übersteigendem Wasser angeschlossen ist, und dass der Zulaufstutzen (8) vom Boden (11) des Wasservorratsbehälters (7) ausgeht und an ein koaxial in dem zur axialen Wasserführung ausgebildeten Abbremszylinder (15) angeordnetes, im Abstand von dessen geschlossener Decke endendes Standrohr (12) anschließt, wobei der vom Luftsammelraum (14) ausgehende Überlaufkanal (16) im Bereich der Decke (13) nach außen geführt ist.

2. Wasservorratsbehälter für eine Waschmaschine oder Waschtrockner umfassend einen am Wasservorratsbehälter ausgebildeten Zulaufstutzen (8, 9) und einen Saugstutzen (6), wobei der Zulaufstutzen (8, 9) über eine Zulaufleitung (10), in die eine freie Fließstrecke eingebunden ist, an ein Wasserversorgungsnetz und der Saugstutzen (6) über eine Zuführleitung (4), in die eine Pumpe (5) eingebunden ist, an eine Wasser verbrauchende Einrichtung der Waschmaschine oder des Waschtrockners, insbesondere ein hydraulisches Auswuchtsystems (2, 3), angeschlossen werden können, **dadurch gekennzeichnet,**
**dass** der Zulaufstutzen (8, 9) in einen zur Decke (13) des Wasservorratsbehälters (7) hin geschlossenen und im Abstand von dessen Boden (11) offenen, im Wesentlichen senkrecht angeordneten, zum Abbremsen des zugeführten Wassers vorgesehenen Abbremszylinder (15 oder 19) mit tangential-spiralförmiger Wasserführung mündet und der Wasservorratsbehälter (7) im Bereich seiner Decke (13) durch einen Luftsammelraum (14) erweitert ist, an den ein nach außen führender Überlaufkanal (16, 20) zum Abführen von Luft und ein bestimmtes Flüssigkeitsniveau übersteigendem Wasser angeschlossen ist, und dass zur Erzeugung einer abgebremsten tangentialen und spiralförmigen Wasserführung der Zulaufstutzen (9) tangential in das obere Ende des Abbremszylinders (19) mündet und im Abbremszylinder (15) eine spiralförmige Leitfläche ausgebildet ist, wobei der vom Luftsammelraum (14) ausgehende Überlaufkanal (20) im Bereich des Bodens (11) nach außen geführt ist.

3. Wasservorratsbehälter nach Anspruch 1, **dadurch gekennzeichnet, dass** in dem Abbremszylinder (15) mit axialer Wasserführung ein von dessen Öffnung ausgehender, in Längsrichtung verlaufender Entlüftungsschlitz ausgebildet ist.

4. Wasservorratsbehälter nach einem der Ansprüche 1 bis 3, **dadurch gekennzeichnet, dass** an der Innenseite der Decke (13) eine Mehrzahl von Entlüftungskanälen (17) ausgebildet ist, die sich in Richtung des Luftsammelraums (14) erstrecken.

5. Wasservorratsbehälter nach Anspruch 4, **dadurch gekennzeichnet, dass** die Decke (13) im Bereich der Entlüftungskanäle (17) schräg nach oben zum Luftsammelraum (14) hin verläuft.

6. Wasservorratsbehälter nach einem der Ansprüche 1 bis 5, **dadurch gekennzeichnet, dass** am Boden (11) des Wasservorratsbehälters vor dem Saugstutzen (6) Prallelemente (18) zum Ableiten von Luft zu den Entlüftungskanälen (17) angeordnet sind.

7. Wasservorratsbehälter nach einem der Ansprüche 1 bis 5, **gekennzeichnet durch** die Anordnung eines zusätzlichen Stutzens zur Bereitstellung von Wasser für eine Dampferzeugungseinrichtung und/oder die Nutzung des Überlaufs für eine Türschauglasbespülung.

## Claims

1. Water-storage container for a washing machine or washer-dryer, comprising an inlet connecting pipe (8, 9), formed on the water-storage container, and a suction connecting pipe (6), it being possible for the inlet connecting pipe (8, 9) to be connected, via an inlet line (10) into which a free flow path is integrated, to a water-supply network, and for the suction connecting pipe (6) to be connected, via a supply line (4) into which a pump (5) is integrated, to a water-consuming device of the washing machine or the washer-dryer, in particular to a hydraulic balancing system (2, 3),
**characterised in that** the inlet connecting pipe (8, 9) opens into a substantially vertical slowing cylinder (15 or 19), provided for slowing the supplied water and having axial water flow, which slowing cylinder is closed towards the cover (13) of the water-storage container (7) and is open at a distance from the bottom (11) of said water-storage container, and the water-storage container (7) is expanded in the region of its cover (13) by an air collection chamber (14) to which an overflow channel (16, 20), leading to the outside, for guiding away air and water exceeding a certain liquid level is connected, and **in that** the inlet connecting pipe (8) starts from the bottom (11) of the water-storage container (7) and is connected to a standpipe (12) which is arranged coaxially in the slowing cylinder (15) designed for axial water flow and which ends at a distance from the closed cover of said water-storage container, the overflow channel (16) starting from the air collection chamber (14) leading to the outside in the region of the cover (13).

2. Water-storage container for a washing machine or a washer-dryer, comprising an inlet connecting pipe (8, 9), formed on the water-storage container, and a suction connecting pipe (6), it being possible for the inlet connecting pipe (8, 9) to be connected, via an inlet line (10) into which a free flow path is integrated, to a water-supply network, and for the suction connecting pipe (6) to be connected, via a supply line (4) into which a pump (5) is integrated, to a water-consuming device of the washing machine or the washer-dryer, in particular to a hydraulic balancing system (2, 3),
**characterised in that** the inlet connecting pipe (8, 9) opens into a substantially vertical slowing cylinder (15 or 19), provided for slowing the supplied water and having tangentialhelical water flow, which slowing cylinder is closed towards the cover (13) of the water-storage container (7) and is open at a distance from the bottom (11) of said water-storage container, and the water-storage container (7) is expanded in the region of its cover (13) by an air collection chamber (14) to which an overflow channel (16, 20), leading to the outside, for guiding away air and water exceeding a certain water level is connected, and **in that**, in order to produce a slowed tangential and helical water flow, the inlet connecting pipe (9) opens tangentially into the upper end of the slowing cylinder (19) and a helical guide surface is formed in the slowing cylinder (15), the overflow channel (20) starting from the air collection chamber (14) leading to the outside in the region of the bottom (11).

3. Water-storage container according to claim 1, **characterised in that** a ventilation slot is formed in the slowing cylinder (15) having an axial water flow, which slot starts from the opening of said slowing cylinder and extends in the longitudinal direction.

4. Water-storage container according to any of claims 1 to 3, **characterised in that** a plurality of ventilation channels (17) are formed on the inside of the cover (13) and extend towards the air collection chamber (14).

5. Water-storage container according to claim 4, **characterised in that** the cover (13) extends in the region of the ventilation channels (17) obliquely upwards towards the air collection chamber (14).

6. Water-storage container according to any of claims 1 to 5, **characterised in that** baffle elements (18) for deflecting air towards the ventilation channels (17) are arranged on the bottom (11) of the water-storage container upstream of the suction connecting pipe (6).

7. Water-storage container according to any of claims 1 to 5, **characterised by** the arrangement of an additional connecting pipe for providing water for a steam generation device and/or the use of the overflow for rinsing the inspection glass of a door.

## Revendications

1. Réservoir d'eau pour un lave-linge ou pour un laveur-sécheur, comprenant une tubulure d'alimentation (8, 9), conçue au niveau du réservoir d'eau, et une tubulure d'aspiration (6), dans lequel la tubulure d'alimentation (8, 9) peut être raccordée, par l'intermédiaire d'une conduite d'alimentation (10) dans laquelle est intégré un tronçon de circulation libre, à un réseau d'alimentation en eau, et la tubulure d'aspiration (6) peut être raccordée, par l'intermédiaire d'une conduite d'alimentation (4) dans laquelle est intégrée une pompe (5), à un mécanisme du lave-linge ou du laveur-sécheur qui consomme de l'eau, en particulier à un système d'équilibrage (2, 3) hydraulique,
**caractérisé en ce que**
la tubulure d'alimentation (8, 9) débouche dans un cylindre de ralentissement (15 ou 19), qui est pourvu d'une conduite axiale de l'eau et qui est prévu en vue de ralentir le débit d'alimentation en eau et qui est disposé pour l'essentiel à la verticale et qui est fermé en direction du couvercle (13) du réservoir d'eau (7) et qui est ouvert à distance de son fond (11), et le réservoir d'eau (7) est élargi dans la zone de son couvercle (13) par l'intermédiaire d'une chambre collectrice d'air (14), à laquelle est raccordé un canal de débordement (16, 20) conduisant vers l'extérieur en vue de permettre l'échappement de l'air, ainsi que l'évacuation de l'eau en cas de dépassement d'un certain niveau de liquide ; et
**caractérisé en ce que**
la tubulure d'alimentation (8) part du fond (11) du réservoir d'eau (7) et vient se raccorder à un tube vertical (12) qui est disposé de manière coaxiale dans le cylindre de ralentissement (15) conçu en vue de la conduite axiale de l'eau et qui se termine à distance du couvercle fermé dudit cylindre de ralentissement, dans lequel le canal de débordement (16) qui part de la chambre collectrice d'air (14) est dirigé vers l'extérieur dans la zone du couvercle (13).

2. Réservoir d'eau pour un lave-linge ou pour un laveur-sécheur, comprenant une tubulure d'alimentation (8, 9), conçue au niveau du réservoir d'eau, et une tubulure d'aspiration (6), dans lequel la tubulure d'alimentation (8, 9) peut être raccordée, par l'intermédiaire d'une conduite d'alimentation (10) dans laquelle est intégré un tronçon de circulation libre, à un réseau d'alimentation en eau, et la tubulure d'aspiration (6) peut être raccordée, par l'intermédiaire d'une conduite d'alimentation (4) dans laquelle est intégrée une pompe (5), à un mécanisme du lave-linge ou du laveur-sécheur qui consomme de l'eau, en particulier à un système d'équilibrage (2, 3) hydraulique,
**caractérisé en ce que**
la tubulure d'alimentation (8, 9) débouche dans un cylindre de ralentissement (15 ou 19), qui est pourvu d'une conduite de l'eau tangentielle et en forme de spirale et qui est prévu en vue de ralentir le débit d'alimentation en eau et qui est disposé pour l'essentiel à la verticale et qui est fermé en direction du couvercle (13) du réservoir d'eau (7) et qui est ouvert à distance de son fond (11), et le réservoir d'eau (7) est élargi dans la zone de son couvercle (13) par l'intermédiaire d'une chambre collectrice d'air (14), à laquelle est raccordé un canal de débordement (16, 20) conduisant vers l'extérieur en vue de permettre l'échappement de l'air, ainsi que l'évacuation de l'eau en cas de dépassement d'un certain niveau de liquide ; et
**caractérisé en ce que**
la tubulure d'alimentation (9) débouche de manière tangentielle dans l'extrémité supérieure du cylindre de ralentissement (19) et une surface de guidage en forme de spirale est conçue dans le cylindre de ralentissement (15) en vue de la production d'une conduite de l'eau ralentie, tangentielle et en forme de spirale, dans lequel le canal de débordement (20) qui part de la chambre collectrice d'air (14) est dirigé vers l'extérieur dans la zone du fond (11).

3. Réservoir d'eau selon la revendication 1,
**caractérisé en ce que**
une fente de ventilation est conçue dans le cylindre de ralentissement (15), avec une conduite axiale de l'eau, laquelle fente de ventilation part de l'ouverture dudit cylindre de ralentissement et se prolonge dans la direction longitudinale.

4. Réservoir d'eau selon l'une des revendications 1 à 3,
**caractérisé en ce que**
une pluralité de canaux de ventilation (17) sont conçus au niveau de la partie intérieure du couvercle (13) et s'étendent en direction de la chambre collectrice d'air (14).

5. Réservoir d'eau selon la revendication 4,
**caractérisé en ce que**
le couvercle (13) se prolonge dans la zone des canaux de ventilation (17) et est incliné en biais en s'élevant en direction de la chambre collectrice d'air (14).

6. Réservoir d'eau selon l'une des revendications 1 à 5,
**caractérisé en ce que**
des éléments de chicane (18) sont disposés au fond (11) du réservoir d'eau, en amont de la tubulure d'aspiration (6), lesquels sont destinés à la déflection de l'air vers les canaux de ventilation (17).

7. Réservoir d'eau selon l'une des revendications 1 à 5,
**caractérisé par**
la disposition d'une tubulure supplémentaire en vue de la fourniture d'eau pour un mécanisme de génération de vapeur ; et/ou
l'utilisation du débordement pour un rinçage du verre regard d'une porte.
